# EUROPÄISCHE PATENTSCHRIFT

(11) **EP 2 797 701 B1**
(45) Veröffentlichungstag und Bekanntmachung des Hinweises auf die Patenterteilung: **16.09.2015**
(21) Anmeldenummer: 12810192.0
(22) Anmeldetag: 14.12.2012
(51) Int. Cl.: B21B 45/02

(54) **VERFAHREN UND VORRICHTUNG ZUM WALZEN VON WALZGUT SOWIE VERWENDUNG EINES KÜHLSCHMIERSTOFFES**
METHOD AND DEVICE FOR ROLLING ROLLING STOCK AND USE OF A COOLING LUBRICANT
PROCEDE ET DISPOSITIF POUR LAMINER UNE MATIERE A LAMINER ET UTILISATION D'UN REFRIGERANT LUBRIFIANT

(30) Priorität: 29.12.2011 DE 102011090098
(43) Veröffentlichungstag der Anmeldung: 05.11.2014
(73) Patentinhaber: SMS group GmbH, 40237 Düsseldorf (DE)
(72) Erfinder: KOHLRAUSCH, Arnt, 57223 Kreuztal (DE); PAWELSKI, Hartmut, 40883 Ratingen (DE); JEPSEN, Olaf Norman, 57072 Siegen (DE)
(74) Vertreter: Klüppel, Walter
(86) Internationale Anmeldenummer: PCT/EP2012/075620
(87) Internationale Veröffentlichungsnummer: WO 2013/098098

(56) Entgegenhaltungen:
- EP-A2- 0 839 895
- GB-A- 729 615

## Beschreibung

### Technisches Gebiet

Die vorliegende Erfindung betrifft ein Verfahren und eine Vorrichtung zum Walzen von Walzgut. Das Verfahren und die Vorrichtung werden bevorzugt beim Kaltwalzen eingesetzt.

### Stand der Technik

Beim Kalt- und Warmwalzen metallischer Bänder werden üblicherweise Fluide auf die Walzen und/oder auf das Walzgut aufgebracht, um die Walzen und das Band zu kühlen, um die Wirkfuge zu schmieren sowie um eine Reinigung von Walze und Band zu ermöglichen. Diese Fluide werden üblicherweise als Kühlschmierstoffe (KSS) bezeichnet.

Bei der Kühlungsfunktion von Walzen und Band dienen die Kühlschmierstoffe besonders beim Kaltwalzen dazu, die Umformwärme sowie die Reibungswärme abzuführen. Bei der Funktion der Schmierung der Wirkfuge im Walzspalt dienen die Kühlschmierstoffe dazu, die tribologischen Verhältnisse im Walzspalt geeignet einzustellen und damit eine entsprechende Oberflächenqualität des gewalzten Walzgutes sicher zu stellen. Bezüglich der Reinigungsfunktion dienen die Kühlschmierstoffe dazu, die Walze sowie das Walzgut zu reinigen sowie Schmutzpartikel abzutransportieren, um eine gute Oberflächenqualität des gewalzten Bandes zu erreichen.

Darüber hinaus können die Kühlschmierstoffe einen Einfluss auf die Konditionierung des Bandes haben. Die Kühlschmierstoffe werden darüber hinaus so eingestellt, dass sie mit den vorgeschalteten und nachgeschalteten Einrichtungen innerhalb der Prozesskette bei der Verarbeitung des Walzgutes kompatibel sind, beispielsweise bezüglich des Korrosionsschutzes, bezüglich der Reinigung in anderen Prozessschritten und/oder bezüglich der Vermeidung von Verfärbungen des gewalzten Bandes, beispielsweise beim Glühen des Walzgutes. Wünschenswert ist es weiterhin, dass die Eigenschaften des Kühlschmierstoffes während dessen Einsatz im Wesentlichen stabil bleiben und über die Zeit hinweg keine Degradation stattfindet.

Hieraus ergibt sich ein Anforderungskatalog für die Kühlschmierstoffe, nämlich sie müssen eine hohe Wärmekapazität und einen guten Wärmeübergang ermöglichen, sie müssen einen genügenden Schmierfilmeinzug zur Erzielung eines Mischreibungszustandes durch eine prozessangepasste Viskosität der Kühlschmierstoffe erreichbar machen, sie müssen eine Einstellung eines prozessangepassten Grenzreibungszustandes herstellen können und sie müssen eine gute Waschwirkung bei gleichzeitig guter Filtrierbarkeit aufweisen.

Besonders der letzte Aspekt ist wichtig, da üblicherweise Umlaufsysteme zum Einsatz der Kühlschmierstoffe verwendet werden und die abtransportierten Schmutzpartikel dem Kühlschmierstoffkreislauf wieder entzogen werden müssen, um eine gute Oberflächenqualität des gewalzten Bandes bei erneutem Auftrag des bereits vorher verwendeten Kühlschmierstoffes sicherstellen zu können.

Entsprechend werden im Stand der Technik in der industriellen Kaltwälzpraxis üblicherweise Kühlschmierstoffe eingesetzt, welche entweder als einphasige ölbasierte Kühlschmierstoffe verwendet werden, oder als wasserbasierte Kühlschmierstoffe mit dispergierten ölbasierten Tröpfchen, welche dann als Emulsionen vorliegen.

Die rein ölbasierten Kühlschmierstoffe haben gegenüber wasserbasierten Systemen den Nachteil der Brennbarkeit sowie eines schlechteren Wärmeübergangs und einer geringen Wärmekapazität. Hierdurch ist die Produktivität derart betriebener Walzanlagen vergleichsweise limitiert.

Emulsionen können Nachteile dahingehend aufweisen, dass sich die ölbasierten Tröpfchen innerhalb der Emulsion erst auf den jeweiligen Walzoberflächen bzw. Walzgutoberflächen absetzen müssen, damit die in ihnen enthaltenen schmieraktiven Substanzen und die höhere Viskosität der Ölphase ihre Wirkung entfalten. Vor dem Eintritt in die Wirkfuge des Walzspalts ist eine Trennung der kontinuierlichen Phase von der tribologisch aktiven Substanz erwünscht. Hierdurch ergibt sich eine Verzögerung der Wirkung, womit entweder eine Grenze der Walzgeschwindigkeit erreicht wird, oder die Abstände zwischen den Gerüsten länger gemacht werden müssen, um die geforderte Einwirkzeit zu erreichen.

Nachteilig an Emulsionen ist weiterhin die ungenügende Feinstfiltrierbarkeit.

Im Folgenden werden die Begriffe "Feinstfiltration" oder "Feinstfiltrieren" verwendet um zu verdeutlichen, dass im Unterschied zur filtration" und "Feinfiltration" auch jener Teil des Partikelspektrums erfasst wird, dessen größte Längenausdehnung eines einzelnen Partikels weniger als 5 µm beträgt.

Schmutzpartikel, welche kleiner oder gleich der Größenordnung der Öltröpfchen in der Emulsion vorliegen, können dem Kühlschmierstoff nicht entzogen werden können, ohne gleichzeitig auch die Ölphase aus dem Kühlschmierstoff auszutragen. Die Eigenschaften der wasserbasierten Kühlschmierstoffe mit dispergierten ölbasierten Tröpfchen kann darüber hinaus durch mechanische, biologische oder chemische Einwirkung degradiert werden.

Im Folgenden wird vereinfachend der Begriff "Degradation" verwendet, wenn eine nachteilige Veränderung einer Produkteigenschaft bezeichnet wird, ohne den der Veränderung zu Grunde liegenden Mechanismus näher zu beschreiben und auch ohne einschränkenden Hinweis auf die wissenschaftliche Klassierung hinsichtlich physikalischer, chemischer, verfahrenstechnischer, physiologischer, olfaktorischer oder einer beliebigen anderen Produkteigenschaft.

Bezüglich des Gegenstandes der Erfindung wird auf folgende Druckschriften aus dem Stand der Technik verwiesen: DE 101 07 567 A1, DE 10 2004 061 939 B3, DE 10 2005 042 020 A1, DE 196 21 837 C1 und EP 0 839 895 A2.

Darüber hinaus offenbart die deutsche Offenlegungsschrift DE 101 43 407 A1 ein Verfahren und eine Anlage zum Kaltwalzen von Bändern u. a. aus Edelstählen. Bei der Anlage handelt es sich um eine mehrgerüstige Tandemstraße, wobei die ersten Gerüste vergleichsweise hohe Abnahmen fahren und das letzte Gerüst bei einer relativ geringen Abnahme die Oberflächenqualität des Bandes bestimmt. Bel den ersten Gerüsten mit relativ hoher Reduktion wird als Kühlschmiermittel eine Emulsion verwendet, für die keine Feinstfiltrierung vorgesehen ist. Demgegenüber wird an dem letzten Gerüst der Tandemstraße mit relativ geringer Reduktion Walzöl als Schmiermittel verwendet und dieses Walzöl wird zur Gewährleistung einer hohen Oberflächenqualität feinstgefiltert.

Schließlich offenbart die britische Patentschrift GB 729,615, auf welcher die Oberbegriffe der Anspruche 1 und 11 basieren, ebenfalls ein Verfahren und eine Anlage zum Walzen von Walzgut, wobei ein wasserbasierter Kühlschmier stoff auf das Walzgut und/oder auf mindestens eine der Arbeitswalzen aufgebracht wird. Der wasserbasierte Kühlschmierstoff wird vor dem Aufbringen mit einem wasserlöslichen und tribologisch aktiven Additiv angereichert und der so angereicherte Kühlschmierstoff wird im Auslauf eines Walzgerüstes aufgefangen, um dann nachfolgend wiederverwendet, d. h. erneut aufgebracht zu werden.

### Darstellung der Erfindung

Der Erfindung liegt die Aufgabe zugrunde, ein bekanntes Verfahren und eine bekannte Vorrichtung zum Walzen von Walzgut dahingehend weiterzubilden, dass die Oberflächenqualität des gewalzten Walzgutes weiter erhöht wird.

Diese Aufgabe wird durch das im neuen Patentanspruch 1 beanspruchte Verfahren gelöst. Dieses Verfahren ist dadurch gekennzeichnet, dass das überschüssige Kühlschmiermittel nach seinem Auffangen, aber vor seinem erneuten Aufbringen einer Feinstfiltrierung unterzogen wird.

Entsprechend wird eln Verfahren zum Walzen von Walzgut vorgeschlagen, wobei ein wasserbasierter Kühlschmierstoff auf das Walzgut und/oder auf mindestens eine einen Walzspalt ausbildende Walze aufgebracht wird. Erfindungsgemäß wird dem wasserbasierten Kühlschmlerstoff vor dem Aufbringen auf das Walzgut und/oder die mindestens eine Walze mindestens ein wasserlösliches, die Viskosität, sowie die Schmiereigenschaften in der Wirkfuge bel Umformprozessen veränderndes, im Folgenden nur "tribologisch aktiv" genanntes, Additiv zugesetzt.

Dadurch, dass dem wasserbasierten Kühlschmierstoff ein wasserlösliches und tribologisch aktives Additiv zugesetzt wird, kann eine Feinstfiltrierbarkeit erreicht werden, so dass überschüssiger Kühlschmierstoff ohne Verlust der tribologischen Wirksamkeit einer Feinstfiltrierung unterzogen werden kann. Auf diese Welse kann der überschüssige Kühischmierstoff wiederverwendet werden und dem Kühlschmierstoffkreislauf wieder zugeführt werden. Durch die Feinstfiltrierung kann gleichzeitig eine hohe Oberflächenqualität des gewalzten Walzgutes erreicht werden, da der Walzabrieb in geeigneter Weise entfernt und aus dem Kühlschmierkreislauf ausgeschleust wird.

Aufgrund des hohen Wasseranteils am Kühlschmierstoff ist die Gefahr eines Brandes im Vergleich zum Einsatz von Kühlschmierstoffen auf Basis von Ölen oder ölhaltigen Emulsionen deutlich verringert. Darüber hinaus kann durch den Einsatz des wasserlöslichen und tribologisch aktiven Additivs erreicht werden, dass die schmieraktive Wirkung des entsprechenden Kühlschmierstoffes vergleichsweise kurzfristig nachdem dieser auf die Walzenoberfläche bzw. auf die Walzgutoberfläche aufgebracht wird, da keine zeitliche Verzögerung durch eine bei Emulsionen oder Dispersionen vor Eintritt in die Wirkfuge des Umformvorgangs erfolgende Phasenseparation entsteht.

Weiterhin wird durch die Verwendung des wasserlöslichen und tribologisch aktiven Additivs im Vergleich zur Verwendung ölbasierter Kühlschmierstoffe erreicht, dass für bestimmte Anwendungen, beispielsweise das Hochgeschwindigkeitswalzen von Aluminium auch Viskositätsbereiche genutzt werden können, die bei Einsatz von ölbasierten Kühlschmierstoffen nicht verfügbar oder unter industriellen Fertigungsbedingungen nicht praktikabel sind. Dies betrifft insbesondere Stoffe mit einer kinematischen Viskosität unterhalb von 1,8 mm²/s bei 40°C.

Durch eine geeignete Auswahl des wasserlöslichen und tribologisch aktiven Additivs kann der Kühlschmierstoff entsprechend an den jeweiligen individuellen Walzfall angepasst werden, also beispielsweise an das verarbeitete Walzgut bzw. Walzmaterial sowie die Walzbedingungen im Walzspalt.

Durch die gezielte Auswahl des wasserlöslichen und tribologisch aktiven Additivs kann weiterhin eine gezielte walzfallabhängige Einstellung der tribologischen Verhältnisse im Walzspalt erreicht werden.

Bevorzugt wird der wasserbasierte Kühlschmierstoff zusammen mit dem wasserlöslichen und tribologisch aktiven Additiv abhängig vom Walzfall auf das Walzgut und/oder auf die den Walzspalt ausbildenden Walzen aufgetragen, bevorzugt durch Einstellung der Auftragsbedingungen, besonders bevorzugt durch Veränderung der Vorlauftemperatur, des Aufbringungsdruckes, der Art der Aufbringung, sowie des Ortes der Aufbringung. Entsprechend wird eine bestimmte Konzentration bzw. Schichtdicke des wasserlöslichen und tribologisch aktiven Additivs auf dem Walzgut und/oder auf der/den entsprechenden Walze(n) erreicht, um die entsprechenden tribologischen Verhältnisse im Walzspalt einstellen zu können.

Um einen Kühlschmierstoffkreislauf effektiv auszubilden, wird überschüssiger Kühlschmierstoff nach dem Aufbringen auf dem Walzgut und/oder der Walze aufgefangen, dann einer Feinstfiltrierung unterzogen, und dann der feinstfiltrierte Kühlschmierstoff erneut als Kühlschmierstoff zum Aufbringen auf das Walzgut und/oder die Walze verwendet. Durch die Feinstfiltrierung werden entsprechend Walzabrieb und andere Fremdstoffe aus dem Kühlschmierstoff ausgetragen und der Kühlschmierstoff kann erneut ohne Qualitätseinbuße verwendet werden. Auf diese Weise lässt sich eine effiziente Verwendung des Kühlschmierstoffes durchführen.

In diesem Zusammenhang ist es besonders bevorzugt, dem feinstfiltrierten Kühlschmierstoff vor dem erneuten Aufbringen auf das Walzgut und/oder die Walze mindestens ein wasserlösliches und tribologisch aktives Additiv zuzuführen, um die ursprünglich gewünschte Additivkonzentration im Kühlschmierstoff wieder zu erreichen. Dies wird bevorzugt auf Basis der Bestimmung der Ausmagerung oder Anreicherung dieses Additivs durchgeführt, wobei die Ausmagerung bevorzugt durch eine kontinuierliche Messung der relativen Permittivität und/oder der spezifischen elektrischen Leitfähigkeit des aufgefangenen Kühlschmierstoffes bestimmt wird.

In einer bevorzugten Ausgestaltung wird die Anlagerung des Additivs an dem Walzgut und/oder an der mindestens einen Walze über eine Auswertung der gemessenen Walzprozessdaten unter Einbeziehung eines geeigneten tribologischen Prozessmodells bestimmt, und die Zugabe des wasserlöslichen und tribologisch aktiven Additivs wird so gesteuert, dass die gewünschte Additivanlagerung erreicht wird. Auf diese Weise lässt sich die notwendige Additivkonzentration im Kühlschmierstoff bestimmen und entsprechend das wasserlösliche und tribologisch aktive Additiv dem Kühlschmierstoffstrom beifügen.

Die Additivanlagerung auf dem aus dem Walzspalt auslaufenden Walzgut wird über die auf dem Walzgut verbleibende Additivschicht bestimmt und die Zusetzung des wasserlöslichen und tribologisch aktiven Additivs wird entsprechend geregelt oder gesteuert, so dass die gewünschte verbleibende Additivanlagerung erreicht wird.

In einer weiteren Ausbildung des Verfahrens wird die Zugabe des wasserlöslichen und tribologisch aktiven Additivs auf Grundlage einer kontinuierlichen Messung des partikulären Walzabriebes im aufgefangenen Kühlschmierstoff durchgeführt. Bevorzugt erfolgt dies in Form einer kontinuierlichen und online durchzuführenden Partikelmessung, der Klassierung in walzrelevante Größenklassen, unter vergleichender Nutzung einer Datenbasis, welche den Walzenwerkstoff, die Walzenrauheit, die Walzenart, das Walzgut, die Legierung, den Stichplan sowie ein geeignetes Prozessmodell einbezieht und dementsprechend die Zusammensetzung des Kühlschmierstoffs steuert oder regelt.

In einer weiteren vorteilhaften Ausbildung wird mindestens ein weiteres wasserlösliches Additiv in den Kühlschmierstoff hinein nachdosiert, bevorzugt zum Balancieren der Wirkung des Kühlschmierstoffes zwischen einer Waschwirkung und einer Schmierwirkung, bevorzugt abhängig vom gewünschten, sowie dem erreichten Oberflächenerscheinungsbild, beispielsweise bestimmt durch Glanzgrad. Rauheit, Schattierung oder Textur. Die Konzentration eines bestimmten wasserlöslichen Additivs wird dabei gezielt fortlaufend bestimmt, bevorzugt über eine Spektrometrle und/oder die kontinuierliche Messung der relativen Permittivität und/oder der spezifischen elektrischen Leitfähigkeit des Kühlschmierstoffes.

In einer weiteren Ausbildung des Verfahrens wird dem auf der Oberseite des Walzgutes und/oder der oberen Walze aufgebrachten Kühlschmierstoff eine andere Menge an wasserlöslichem und tribologisch aktivem Additiv zugesetzt, als dem Kühlschmierstoff, welcher auf der Unterseite des Walzgutes und/oder der unteren Walze aufgebracht wird. Auf diese Weise wird ein unterschiedliches Oberflächenerscheinungsbild des gewalzten Walzgutes erreicht, so dass die Oberseite und die Unterseite unterschiedliche Eigenschaften so wie beispielsweise ein unterschiedilches Oberflächenerscheinungsbild aufweisen.

In einer weiteren Weiterbildung wird die Menge des zugesetzten wasserlöslichen und tribologisch aktiven Additivs über die Zeit hinweg verändert. So können sogenannte "tailored blanks" hergestellt werden, bei denen innerhalb eines einzigen, kontinuier lich gewalzten Walzgutes unterschiedliche Materialeigenschaften und insbesondere unterschiedliche Oberflächenbeschaffenheiten erreicht werden.

Die oben gestellte Aufgabe wird auch durch eine Vorrichtung mit den Merkmalen des Anspruchs 11 gelöst. Vorteilhafte Weiterbildungen ergeben sich aus dem Unteranaspruch 12.

Entsprechend wird eine Vorrichtung zum Walzen von Walzgut in einem durch Walzen ausgebildeten Walzspalt vorgeschlagen, wobei ein wasserbasierter Kühlschmierstoff auf das Walzgut und/oder mindestens eine den Walzspalt ausbildende Walze aufgebracht wird. Erfindungsgemäß ist dem wasserbasierten Kühlschmierstoff ein wasserlösliches und tribologisch aktives Additiv zugesetzt.

### Kurze Beschreibung der Figur

Bevorzugte weitere Ausführungsformen und Aspekte der vorliegenden Erfindung werden durch die nachfolgende Beschreibung der Figur näher erläutert.

Dabei zeigt:
- Figur 1: schematisch eine Kaltwalzstraße In einer Seitenansicht.

### Detaillierte Beschreibung bevorzugter Ausführungsbeispiele

Im Folgenden werden bevorzugte Ausführungsbeispiele anhand der Figuren beschrieben. Dabei werden gleiche, ähnliche oder gleichwirkende Elemente mit identischen Bezugszeichen bezeichnet und auf eine wiederholte Beschreibung dieser Elemente wird teilweise verzichtet, um Redundanzen in der Beschreibung zu vermelden.

Das Walzgut 1 durchläuft hierbei zwei schematisch gezeigte Walzgerüste 2, 3, welche jeweils eine obere Walze 20, 30 und eine untere Walze 22, 32 aufweisen, welche jeweils von Stützwalzen 24, 34, 26, 36 abgestützt werden. Zwischen den jeweiligen oberen und unteren Walzen 20, 22, 30, 32 wird der eigentliche Walzspalt 200, 300 ausgebildet, in welchem die Umformung des Walzgutes 1 stattfindet.

Die gezeigte Ausführung der Walzgerüste sowie der Anordnung der Walzen ist nur schematisch zu verstehen und jegliche andere für den jeweiligen Walzfall geeignete Anordnung an Walzen der einzelnen Walzgerüste ist möglich.

Das in Walzrichtung W angeordnete erste Walzgerüst 2 führt entsprechend den ersten Stich aus, die danach folgenden Walzgerüste 3 usw. die nachfolgenden Stiche.

Der Kühlschmierstoff wird auf das Walzgut 1 vor dem Eintritt in den jeweiligen Walzspalt 200, 300 der Walzgerüste 2, 3 aufgebracht. Der Kühlschmierstoff wird hierbei auf der Oberseite des Walzgutes 1 jeweils mittels sich quer über das Walzgut 1 hinweg erstreckende Sprühbalken 4 auf das Walzgut 1 aufgetragen. Den jeweiligen Sprühbalken 4 wird der Kühlschmierstoff über Zuleitungen 40 für den Kühlschmierstoff aus einem Kühlschmierstoffreservoir 42 zugeführt.

In einem unteren Bereich unterhalb des Walzgutes 1 sind ebenfalls Sprühbalken 5 vorgesehen, welche ebenfalls über Zuleitungen 50 für den Kühlschmierstoff aus einem Kühlsschmierstoffreservoir 52 gespeist werden und zum Auftragen des Kühlschmierstoffes auf das Walzgut 1 ausgebildet sind.

Der Kühlschmierstoff kann auch direkt auf die mit dem Walzgut 1 in Kontakt kommenden Walzen 20, 22 aufgetragen werden. Eine entsprechende Vorrichtung hierzu ist in Figur 1 schematisch in Form der Sprühbalken 44, 54 gezeigt, welche entsprechend vor dem Walzspalt 200 über den Walzen 20, 22 angeordnet sind.

Unterhalb der Walzgerüste 2, 3 und/oder unterhalb der Sprühbalken 4, 44, 5, 54 können Auffangwannen 28, 38 vorgesehen sein, welche überschüssigen Kühlschmierstoff auffangen, welcher von dem Walzgut 1 und/oder den Walzen 20, 22 wieder abgeflossen ist. Mittels der Auffangwannen 28, 38 kann entsprechend überschüssiger Kühlschmierstoff wieder aufgefangen werden und dann dem Kühlschmierstoffkreislauf wieder zugeführt werden. Auf diese Weise kann der Kühlschmierstoff wiederverwendet werden und auf diese Weise kann der Walzvorgang effizienter durchgeführt werden.

In Figur 1 ist die Zufuhr des Kühlschmierstoffes zu den oben liegenden Kühlbalken 4 und den unten liegen Kühlbalken 5 separiert ausgeführt, so dass hier ein asymmetrischer Auftrag von Kühlschmierstoff. derart stattfinden kann, dass die jeweiligen Oberflächen des gewalzten Bandes 1 auf dessen Oberseite und dessen Unterseite ein unterschiedliches Oberflächenerscheinungsbild erhalten können.

Wasserlösliche und tribologisch aktive Additive unterschiedlicher Eigenschaften können, wie schematisch über die Dosiervorrichtung 6 dargestellt, dem Kühlschmierstoff variabel zugegeben werden.

Die Dosiervorrichtung 6 zum Hinzudosieren von wasserlöslichen Additiven zu dem Kühlschmierstoff, welcher über die Kühlbalken 4, 5 aufgetragen wird, ermöglicht eine genaue Einstellung der Eigenschaften des Kühlschmierstoffes, welcher auf das Walzgut 1 und/oder die mit dem Walzgut in Kontakt kommenden Walzen aufgebracht wird.

Beispielsweise können durch ein gezieltes Hinzufügen von wasserlöslichen und tribologisch aktiven Additiven zum wasserbasierten Kühlschmierstoff die gewünschten tribologischen Eigenschaften im Walzspalt erzielt werden. Durch eine entsprechende Einstellung der Hinzufügung der wasserlöslichen und tribologisch aktiven Additive kann weiterhin beispielsweise zwischen einer angestrebten Waschwirkung und einer angestrebten Schmierwirkung des Kühlschmierstoffes eine Balance ausgebildet werden, je nach angestrebtem Oberflächenerscheinungsbild und je nach angestrebter Reduktion bei der Herstellung des gewalzten Bandes aus dem Walzgut 1.

Weiterhin können die Walzprozessdaten aus der Überwachung und Analyse des Walzspaltes unter Einbeziehung eines geeigneten tribologischen Prozessmodells zur Steuerung der Additivzusammensetzung in dem Kühlschmierstoff verwendet werden.

Über schematisch angedeutete Sensoren 70 kann die hinter dem Walzspalt 200 liegende Additivanlagerung auf dem aus dem Walzgut 1 gewalzten Band nach dem Passieren des Walzspaltes 200 gemessen werden. Auch dieser Parameter kann bei der Einstellung des Zusetzens der wasserlöslichen und tribologisch aktiven Additive berücksichtigt werden. Entsprechend wird über die Dosiervorrichtung 6 die Mischung der jeweiligen wasserlöslichen und tribologisch aktiven Additive eingestellt.

Mittels elektrischer Leitfähigkeitssensoren bzw. Sensoren, welche die relative Permittivität des Kühlschmierstoffes messen, so wie beispielsweise schematisch durch den Sensor 72 angedeutet, kann die Ausmagerung einzelner Additive im Kühlschmierstoffkreislauf bestimmt werden und entsprechend ein Hinzufügen der ausgemagerten wasserlöslichen Additive gesteuert werden.

In einer weiteren vorteilhaften Ausbildung kann der partikuläre Walzabrieb durch den ebenfalls schematisch angedeuteten Sensor 74 gemessen werden und mittels einer Partikelmessung unter vergleichender Nutzung einer Datenbasis, welche den Walzenwerkstoff, die Walzenoberfläche, das Walzgut, die Legierung, die Walzbedingungen, sowie ein geeignetes Prozessmodell einbezieht, und auf diese Weise entsprechend ein Abriebkennfeld abbilden kann, der Walzprozess überwacht. Eine entsprechende Steuerung des Hinzudosierens des wasserlöslichen Additivs mittels der Dosiervorrichtung 6 kann auf diese Weise ebenfalls durchgeführt werden.

Der zurückgeführte Kreislauf an aufgefangenem Kühlschmierstoff, beispielsweise über die beiden schematisch angedeuteten Auffangwannen 28, 38, wird nach Durchlaufen der entsprechenden Sensoren 72, 74, mittels Feinstfiltration im Filter 8 filtriert. Die verwendete Filtereinrichtung 8 stellt dabei bevorzugt eine Feinstfiltrierung derart dar, dass auch Partikel mit einer Größe kleiner 5 µm dem aufgefangenen Kühlschmierstoff entzogen werden, so dass dieser dem Kreislauf des Kühlschmierstoffes wieder ohne Qualitätseinbußen bei der Umformung des Walzgutes 1 zugegeben werden kann.

Durch die Ausbildung eines Sprühbalkens 4 oberhalb und eines Sprühbalkens 5 unterhalb des Bandes kann zum einen eine asymmetrische Additiveinspritzung oberhalb und unterhalb des Bandes 1 erfolgen, wodurch unterschiedliche Oberflächenerscheinungsbilder erzeugt werden können.

Weiterhin ermöglicht die Bereitstellung der Dosiervorrichtung 6, dass die wasserlöslichen und tribologisch aktiven Additive selektiv und zeitlich veränderbar auf das Walzgut aufgebracht werden können. Auf diese Weise kann ein flexibler Walzplan eingehalten werden und maßgeschneiderte Produkte mit veränderbarer Eigenschaften des Walzguts in Abhängigkeit von Breite, Länge und Zeit gefertigt werden. Beispielsweise sind auf diese Weise die Banddicke, das Oberflächenerscheinungsbild, die Rauheit, Benetzbarkeit, Beschichtbarkeit, veränderbar.

Die verwendeten Kühlschmierstoffe sind entsprechend als wasserbasierte Kühlschmierstoffe ausgebildet, welche mittels wasserbasierter Additive, welche insbesondere Viskositätserhöher umfassen, welche eine genügende hydrodynamische Schmierfilmbildung, gute Kühleigenschaften sowie eine erforderliche Feinstfiltrierbarkeit auch im Bereich kleiner 5 µm erlauben, sowie gleichzeitig eine Stabilität gegenüber der biologischen Zersetzung des Kühlschmierstoffes gewährleisten. Über das Hinzufügen der wasserlöslichen und tribologisch aktiven Additive zu dem wasserbasierten Kühlschmierstoff kann die der entsprechenden Walzaufgabe angemessene tribologische Situation im Walzspalt erreicht werden.

Die Viskosität kann dabei über Viskositätserhöher eingestellt werden, welche so in einem Bereich eingestellt werden, die die typischen Walzaufgaben abdeckt. Dazu können hier im Vergleich zu der Verwendung von Walzölen vorteilhaft für bestimmte Anwendungen, beispielsweise zum Hochgeschwindigkeitswalzen von Aluminium benötigte Viskositäten eingestellt werden, was bei Verwendung heute gebräuchlicher Kühlschmierstoffe nicht möglich ist.

Die Grenzreibung im Walzspalt wird durch Anlagerung spezieller für die Umformung durch die Walzen geeigneter wasserlöslicher und tribologisch aktiver Additive auf der Walzenoberfläche und/oder dem Walzgut, insbesondere dem Band 1 erreicht. Entsprechend werden dazu die wasserlöslichen und tribologisch aktiven Additive passend zur Walzaufgabe, also insbesondere passend zum Material und Walzbedingungen im Walzspalt eingestellt und die Additivanlagerung an den Walzen, Walzenoberflächen sowie dem Band kann durch Einstellung und/oder Veränderung der entsprechenden Auftragsbedingungen, beispielsweise durch eine Veränderung bzw. Einstellung der Vorlauftemperatur, des Aufbringungsdruckes, sowie Art und Ort der Aufbringung des Kühlschmierstoffes eingestellt werden.

Wasserbasierte Kühlschmierstoffe mit Viskositätserhöhern sind beispielsweise aus dem Bereich der Zerspanung bekannt.

Soweit anwendbar, können alle einzelnen Merkmale, die in den einzelnen Ausführungsbeispielen dargestellt sind, miteinander kombiniert und/oder ausgetauscht werden, ohne den Bereich der Erfindung zu verlassen.

### Bezugszeichenliste

- 1: Walzgut
- 2: Walzgerüst
- 20: obere Walze
- 22: untere Walze
- 24,26: Stützwalzen
- 28: Auffangwanne für überschüssigen Kühlschmierstoff
- 200: Walzspalt
- 3: Walzgerüst
- 30: obere Walze
- 32: untere Walze
- 34,36: Stützwalzen
- 38: Auffangwanne für überschüssigen Kühlschmierstoff
- 300: Walzspalt
- 4: oberer Sprühbalken für Walzgut
- 40: Zuleitung für Kühlschmierstoff
- 42: oberes Kühlschmierstoffreservoir
- 44: Sprühbalken für obere Walze
- 5: unterer Sprühbalken für Walzgut
- 50: Zuleitung für Kühlschmierstoff
- 52: unteres Kühlschmierstoffreservoir
- 54: Sprühbalken für untere Walze
- 6: Dosiervorrichtung für ein oder mehrere wasserlösliche und tribologisch aktive Additive
- 70: Sensor für Additivanlagerung
- 72: Sensor zur Messung der elektrischen Leitfähigkeit
- 74: Sensor für partikulären Walzabrieb
- 8: Filtereinrichtung

- W: Walzrichtung

## Patentansprüche

1. Verfahren zum Walzen von Walzgut (1), bevorzugt zum Kaltwalzen von Walzgut (1), wobei ein wasserbasierter Kühlschmierstoff auf das Walzgut (1) und/oder auf mindestens eine einen Walzspalt (200, 300) ausbildende Walze (20, 22, 30, 32) aufgebracht wird,
wobei dem wasserbesierten Kühlschmierstoff vor dem Aufbringen auf das Walzgut und/oder die mindestens eine Walze mindestens ein wasserlösliches und tribologisch aktives Additiv zugesetzt wird, wobei überschüssiger Kühlschmierstoff nach dem Aufbringen auf dem Walzgut (1) und/oder der Walze (20, 22, 30, 32) aufgefangen wird, und dann der Kühlschmierstoff erneut zum Aufbringen auf das Walzgut (1) und/oder die Walze (20, 22, 30, 32) verwendet wird;
**dadurch gekennzeichnet, dass**
der überschüssige Kühlschmierstoff nach seinem Auffangen, aber vor seinem erneuten Aufbringen einer Feinstfilterung unterzogen wird.

2. Verfahren gemäß Anspruch 1, wobei das mindestens eine wasserlösliche und tribologisch aktive Additiv passend zum individuellen Walzfall ausgewählt wird, bevorzugt passend zum Material des Walzguts und/oder zu den gewünschten tribologischen Bedingungen im Walzspalt (200, 300).

3. Verfahren gemäß Anspruch 1 oder 2, wobei der wasserbasierte Kühlschmierstoff zusammen mit dem wasserlöslichen und tribologisch aktiven Additiv abhängig vom Walzfall auf das Walzgut (1) und/oder auf die den Walzspalt (200, 300) ausbildenden Walzen (20, 22, 30, 32) aufgetragen wird, bevorzugt durch Einstellung der Auftragsbedingungen, besonders bevorzugt durch Veränderung der Vorlauftemperatur, des Aufbringungsdruckes, der Art der Aufbringung, sowie des Ortes der Aufbringung.

4. Verfahren gemäß einem der vorstehenden Ansprüche, wobei dem feinstfiltrierten Kühischmierstoff vor dem erneuten Aufbringen auf das Walzgut (1) und/oder die Walze (20, 33, 30, 32) mindestens ein wasserlösliches und tribologisch aktives Additiv zugeführt wird, um die gewünschte Additivkonzentration im Kühlschmierstoff wieder zu erreichen, bevorzugt auf Basis der Bestimmung der Ausmagerung dieses Additivs, wobei die Ausmagerung bevorzugt durch eine kontinuierliche Messung der relativen Permittivität und/oder der spezifischen elektrischen Leitfähigkeit des aufgefangenen Kühlschmierstoffes bestimmt wird.

5. Verfahren gemäß einem der vorstehenden Ansprüche, wobei die Anlagerung des Additivs an dem Walzgut (1) und/oder an der mindestens einen Walze (20, 22, 30, 32) über eine Auswertung der gemessenen Walzprozessdaten unter Einbeziehung eines geeigneten tribologischen Walzspaltmodells bestimmt wird, und die Zusetzung des wasserlöslichen und tribologisch aktiven Additivs so gesteuert wird, dass die gewünschte Additivanlagerung erreicht wird.

6. Verfahren gemäß einem der vorstehenden Ansprüche, wobei die Additivanlagerung auf dem aus dem Walzspalt (200, 300) auslaufenden Walzgut (1) über die auf dem Walzgut (1) verbleibende Additivschicht bestimmt wird und die Zusetzung des wasserlöslichen und tribologisch aktiven Additivs entsprechend geregelt oder gesteuert wird.

7. Verfahren gemäß einem der vorstehenden Ansprüche, wobei das Dosieren des wasserlöslichen und tribologisch aktiven Additivs auf Grundlage der kontinuierlichen Messung des partikulären Walzabriebes Im aufgefangenen Kühlschmierstoff bevorzugt unter vergleichender Nutzung einer Datenbasis, welche den Walzenwerkstoff, die Walzenrauheit, die Walzenart, das Walzgut, die Legierung, den Stichplan sowie ein geeignetes tribologisches Prozessmodell einbezieht, gesteuert oder geregelt wird.

8. Verfahren gemäß einem der vorstehenden Ansprüche, wobei dem auf der Oberseite des Walzgutes (1) und/oder der oberen Walze (20) aufgebrachten Kühlschmierstoff eine andere Menge an wasserlöslichem und tribologisch aktivem Additiv zugesetzt wird, als dem Kühlschmierstoff, welcher auf der Unterseite des Walzgutes (1) und/oder der unteren Walze (22) aufgebracht wird.

9. Verfahren gemäß einem der vorstehenden Ansprüche, wobei die Menge des zugesetzten wasserlöslichen und tribologisch aktiven Additivs über die Zeit hinweg verändert wird.

10. Verfahren gemäß einem der vorstehenden Ansprüche, wobei mindestens ein weiteres wasserlösliches Additiv in den Kühlschmierstoff hinein dosiert wird, bevorzugt zum Balancieren der Wirkung des Kühlschmierstoffes zwischen einer Waschwirkung und einer Schmierwirkung, besonders bevorzugt abhängig vom gewünschten Oberflächenerscheinungsbild.

11. Vorrichtung zum Walzen von Walzgut (1) in einem durch Walzen (20, 22, 30, 32) ausgebildeten Walzspalt (200, 300), wobei ein wasserbasierter Kühlschmierstoff auf das Walzgut (1) und/oder mindestens eine den Walzspalt ausbildende Walze (20, 22, 30, 32) aufgebracht wird, und wobei dem wasserbasierten Kühlschmierstoff ein wasserlösliches und tribologisch aktives Additiv zugesetzt ist,
**dadurch gekennzeichnet, dass**
mindestens eine Filtervorrichtung (8) zum Feinstfiltrieren von aufgefangenem Kühlschmierstoff vorgesehen ist.

12. Vorrichtung gemäß Anspruch 11, wobei eine Dosiervorrichtung (6) zum gesteuerten oder geregelten Zusetzen des wasserlöslichen und tribologisch aktiven Additivs zum Kühlschmierstoff vorgesehen Ist.

## Claims

1. Method for rolling rolling stock (1), preferably for the cold-rolling of rolling stock (1), wherein a water-based cooling lubricant is applied to the rolling stock (1) and/or to at least one roll (20, 22, 30, 32) forming a rolling gap (200, 300), wherein at least one water-soluble and triboligically active additive is added to the water-based cooling lubricant prior to application to the rolling stock and/or to the at least one roll and wherein excess cooling lubricant after application to the rolling stock (1) and/or the roll (20, 22, 30, 32) is collected and then the cooling lubricant is reused for application to the rolling stock (1) and/or the roll (20, 22, 30, 32),
**characterised in that**
the excess cooling lubricant after collection thereof, but before re-application thereof is subjected to ultrafine filtration.

2. Method according to claim 1, wherein the at least one water-soluble and tribologically active additive is selected appropriately to the individual rolling situation, preferably appropriately to the material of the rolling stock and/or to the desired tribological conditions in the rolling gap (200, 300).

3. Method according to claim 1 or 2, wherein the water-based cooling lubricant together with the water-soluble and tribologically active additive is applied in dependence on the rolling situation to the rolling stock (1) and/or to the rolls (20, 22, 30, 32) forming the rolling gap (200, 300), preferably by setting the application conditions, particularly preferably by changing the entry temperature, the application pressure, the kind or application and the location of the application.

4. Method according to any one of the preceding claims, wherein at least one water-soluble and tribologically active additive is added to the cooling lubricant, which has been subjected to ultrafine filtration, prior to re-application to the rolling stock (1) and/or the roll (20, 22, 30, 32) so as to again achieve the desired additive concentration in the cooling lubricant, preferably on the basis of determination of the depletion of this additive, wherein the depletion is preferably determined by continuous measurement of the relative permittivity and/or the specific electrical conductivity of the collected cooling lubricant.

5. Method according to any one of the preceding claims, wherein the accumulation of the additive at the rolling stock (1) and/or at the at least one roll (20, 22, 30, 32) is determined by way of evaluation of the measured rolling process data with inclusion of a suitable tribological rolling gap model and the addition of the water-soluble and tribologically active additive is so controlled that the desired additive accumulation is achieved.

6. Method according to any one of the preceding claims, wherein the additive accumulation on the rolling stock (1) running out of the rolling gap (200, 300) is determined by way of the additive layer remaining on the rolling stock (1) and the addition of the water-soluble and tribologically active additive is correspondingly regulated or controlled.

7. Method according to any one of the preceding claims, wherein the metering of the water-soluble and triboligically active additive is controlled or regulated on the basis of continuous measurement of the particulate abraded material from rolling in the collected cooling lubricant preferably with comparative use of a database, which includes the roll material, the roll roughness, the roll type, the rolling stock, the alloy, the pass plan and a suitable tribological process model.

8. Method according to any one of the preceding claims, wherein water-soluble and tribologically active additive is added to the cooling lubricant applied to the upper side of the rolling stock (1) and/or the upper roll (20) in a quantity different from that added to the cooling lubricant applied to the lower side of the rolling stock (1) and/or the lower roll (22).

9. Method according to any one of the preceding claims, wherein the amount of added water-soluble and tribologically active additive is varied over time.

10. Method according to any one of the preceding claims, wherein at least one further water-soluble additive is admetered to the cooling lubricant, preferably for balancing the action of the cooling lubricant between a washing action and a lubricating action, particularly preferably in dependence on the desired surface appearance.

11. Device for rolling rolling stock (1) in a rolling gap (200, 300) formed by rolls (20, 22, 30, 32), wherein a water-based cooling lubricant is applied to the rolling stock (1) and/or at least one roll (20, 22, 30, 32) forming the rolling gap and wherein a water-soluble and tribologically active additive is added to the water-based cooling lubricant,
**characterised in that**
at least one filter device (8) for ultrafine filtration of collected cooling lubricant is provided.

12. Device according to claim 11, wherein a metering device (6) for controlled or regulated addition of the water-soluble and tribologically active additive to the cooling lubricant is provided.

## Revendications

1. Procédé pour le laminage d'un produit à laminer (1), de préférence pour le laminage à froid d'un produit à laminer (1), dans lequel on applique un lubrifiant de refroidissement à base d'eau sur le produit à laminer (1) et/ou sur au moins un cylindre (20, 22, 30, 32) formant une emprise (200, 300),
dans lequel on ajoute au lubrifiant de refroidissement à base d'eau, avant son application sur le produit à laminer et/ou sur ledit au moins un cylindre, au moins un additif soluble dans l'eau et à activité tribologique, dans lequel on récupère l'excès de lubrifiant de refroidissement, après son application sur le produit à laminer (1) et/ou sur le cylindre (20, 22, 30, 32), et dans lequel on réutilise ensuite le lubrifiant de refroidissement pour son application sur le produit à laminer (1) et/ou sur le cylindre (20, 22, 30, 32),
**caractérisé en ce qu'**on soumet l'excès de lubrifiant de refroidissement après sa récupération, mais avant son application renouvelée, à une microfiltration.

2. Procédé selon la revendication 1, dans lequel on sélectionne ledit au moins un additif soluble dans l'eau et à activité tribologique de manière adaptée au cas de laminage individuel, de préférence de manière adaptée à la matière du produit à laminer et/ou aux conditions tribologiques désirées dans l'emprise (200, 300).

3. Procédé selon un revendication 1 ou 2, dans lequel on applique le lubrifiant de refroidissement à base d'eau de manière conjointe avec l'additif soluble dans l'eau et à activité tribologique en fonction du cas de laminage sur le produit à laminer (1) et/ou sur les cylindres(20, 22, 30, 32) formant l'emprise (200, 300), de préférence via un réglage des conditions d'application, de manière particulièrement préférée via une modification de la température de l'avance, de la pression d'application, du type d'application, ainsi que du lieu de l'application.

4. Procédé selon l'une quelconque des revendications précédentes, dans lequel on achemine au lubrifiant de refroidissement qui a été soumis à une microfiltration, avant son application renouvelée sur le produit à laminer (1) et/ou sur le cylindre (20, 33, 30, 32) au moins un additif soluble dans l'eau et à activité tribologique dans le but d'atteindre à nouveau la concentration d'additif désirée dans le lubrifiant de refroidissement, de préférence sur base de la détermination de l'appauvrissement de cet additif, l'appauvrissement étant déterminé de préférence via une mesure en continu de la permittivité relative et/ou de la conductivité électrique spécifique du lubrifiant de refroidissement récupéré.

5. Procédé selon l'une quelconque des revendications précédentes, dans lequel on détermine l'adhésion de l'additif au produit à laminer (1) et/ou audit au moins un cylindre (20, 22, 30, 32) via une évaluation des données mesurées du processus de laminage en incluant un modèle approprié d'emprise tribologique et on règle l'addition de l'additif soluble dans l'eau et à activité tribologique de manière telle que l'on atteint l'adhésion désirée de l'additif.

6. Procédé selon l'une quelconque des revendications précédentes, dans lequel on détermine l'adhésion de l'additif au produit à laminer (1) qui sort de l'emprise (200, 300) pardessus la couche d'additif qui subsiste sur le produit à laminer (1) et on règle ou on commande de manière correspondante l'addition de l'additif soluble dans l'eau et à activité tribologique.

7. Procédé selon l'une quelconque des revendications précédentes, dans lequel on règle ou on commande le dosage de l'additif soluble dans l'eau et à activité tribologique sur base de la mesure en continu des dépôts particulaires dus au laminage dans le lubrifiant de refroidissement récupéré, de préférence en passant par une utilisation comparative d'une base de données qui inclut le matériau des cylindres, la rugosité des cylindres, le type des cylindres, le produit à laminer, l'alliage, le plan de réduction, ainsi qu'un modèle tribologique de processus approprié.

8. Procédé selon l'une quelconque des revendications précédentes, dans lequel on ajoute, au lubrifiant de refroidissement appliqué sur le côté supérieur du produit à laminer (1) et/ou sur le cylindre supérieur (20), une quantité d'additif soluble dans l'eau et à activité tribologique différente de celle que l'on ajoute au lubrifiant de refroidissement que l'on applique sur le côté inférieur du produit à laminer (1) et/ou sur le cylindre inférieur (22).

9. Procédé selon l'une quelconque des revendications précédentes, dans lequel on modifie au cours du temps la quantité de l'additif soluble dans l'eau et à activité tribologique que l'on ajoute.

10. Procédé selon l'une quelconque des revendications précédentes, dans lequel on introduit par dosage dans le lubrifiant de refroidissement au moins un additif supplémentaire soluble dans l'eau, de préférence pour équilibrer l'effet du lubrifiant de refroidissement entre un effet de lavage et un effet de lubrification, de manière particulièrement préférée en fonction de l'aspect superficiel que l'on souhaite obtenir.

11. Dispositif pour le laminage d'un produit à laminer (1) dans une emprise (200, 300) formée par des cylindres (20, 22, 30, 32), dans lequel on applique un lubrifiant de refroidissement à base d'eau sur le produit à laminer (1) et/ou sur au moins un cylindre (20, 22, 30, 32) formant l'emprise, et dans lequel on ajoute au lubrifiant de refroidissement à base d'eau, un additif soluble dans l'eau et à activité tribologique, **caractérisé en ce qu'**on prévoit au moins un dispositif de filtration (8) pour la microfiltration du lubrifiant de refroidissement récupéré.

12. Dispositif selon la revendication 11, dans lequel on prévoit un dispositif de dosage (8) pour l'addition commandée ou réglée au lubrifiant de refroidissement de l'additif soluble dans l'eau et à activité tribologique.
